# EUROPÄISCHE PATENTSCHRIFT

(11) **EP 1 354 101 B1**
(45) Veröffentlichungstag und Bekanntmachung des Hinweises auf die Patenterteilung: **26.03.2008**
(21) Anmeldenummer: 02734839.0
(22) Anmeldetag: 22.01.2002
(51) Int. Cl.: E03D 5/00, E03F 1/00

(54) **TOILETTENANLAGE MIT EINER TOILETTENSCHÜSSEL**
TOILET SYSTEM WITH A TOILET PAN
SYSTEME DE TOILETTES DOTE D'UNE CUVETTE DE TOILETTES

(30) Priorität: 26.01.2001 CH 143012001
(43) Veröffentlichungstag der Anmeldung: 22.10.2003
(73) Patentinhaber: GEBERIT TECHNIK AG, 8645 Jona (CH)
(72) Erfinder: BREIING, Alois, CH-8704 Herrliberg (CH); WERNER, Uwe, CH-8904 Aesch (CH)
(74) Vertreter: Groner, Manfred
(86) Internationale Anmeldenummer: PCT/CH2002/000031
(87) Internationale Veröffentlichungsnummer: WO 2002/059432

(56) Entgegenhaltungen:
- US-A- 1 650 370
- US-A- 2 865 028

## Beschreibung

Die Erfindung betrifft eine Toilettenanlage mit einer Toilettenschüssel gemäss Oberbegriff des Anspruchs 1.

Die gattungsbildende US-A-2,865,028 offenbart eine Toilettenanlage für Mobilheime, bei der mit einem Kolbenzylinder Absaugmasse von der Toilettenschüssel ansaugbar und in eine Entsorgungsleitung ausstossbar ist. Die Betätigung des Kolbenzylinders erfolgt von Hand an einem Hebel, der mit dem Kolben verbunden ist. In Strömungsrichtung gesehen befindet sich vor und nach dem Kolbenzylinder je ein Klappenventil. Das erste Klappenventil öffnet sich beim Erzeugen eines Unterdrucks im Kolbenzylinder und schliesst, wenn in diesem ein Überdruck erzeugt wird. Als Antrieb des Kolbens ist ein Hebel vorgesehen, der von Hand betätigt werden muss.

Die Toilettenanlagen, bei denen mittels Vakuum die Absaugmasse abgesaugt wird, sind bisher vor allem in Fahrzeugen, beispielsweise in Bahnwagen und Wohnmobilen bekannt. Beispielsweise offenbart die WO 92/18713 eine Toilettenanlage, bei der eine Vorrichtung zur Erzeugung von Unterdruck, einen Zwischenbehälter und einen Sammelbehälter aufweist. Die genannte Vorrichtung evakuiert zur Erzeugung des Unterdrucks den Zwischenbehälter, sodass bei einem geöffneten Ventil in einer Leitung die Absaugmasse in den Zwischenbehälter angesaugt wird. Sammelbehälter erfordern viel Platz und müssen geleert werden. Sie sind in der Haustechnik nicht erwünscht.

Die EP 0 887 478 offenbart eine Toilettenanlage, bei der ebenfalls ein Tank vorgesehen ist. Mittels einer Membranpumpe wird im Tank ein Teilvakuum erzeugt, durch das eine Absaugwirkung erzeugt wird.

Die EP 0 806 527 offenbart eine Spülvorrichtung, die ein hohles, becherförmiges Verschlusselement aufweist. Das Verschlusselement arbeitet mit einer Eingangsöffnung und einer Ausgangsöffnung zusammen, die jeweils beide offen oder geschlossen sind.

Toilettenanlagen mit jeweils einem Sammeltank sind zudem aus der EP 0 704 372 und EP 1 022 399 bekannt geworden.

Die EP 0 763 633 A1 offenbart eine Absaugtoilette, die in der Ablaufleitung zwischen zwei Ventilen eine Druckkammer besitzt. Durch einen Unterdruck in dieser Kammer wird beim Öffnen eines eingangsseitigen Ventils Absaugmasse von der Toilettenschüssel durch die Ablaufleitung in diese Kammer gesaugt. Nach einem Umschalten der beiden Ventile wird mittels Druck die Absaugmasse von der Kammer in eine weitere Leitung gepresst. Zum Evakuieren der Kammer ist eine Saugstrahlpumpe vorgesehen, die mit Druckluft betrieben wird. Ein Faltenbalg in der Druckkammer bildet eine flexible Membran und dient als Dichtungsmittel und soll verhindern, dass schlechte Luft aus der Ablaufleitung nach aussen gelangen kann. Bei der Erzeugung eines Unterdruckes wird eine Feder gespannt, die beim Entspannen einen Druck aufbaut. Bei dieser Toilettenanlage besteht die Schwierigkeit, dass das Abdichten der Kammer mittels einer flexiblen Membran aufwendig und störungsanfällig ist. Der Aufbau eines Unterdruckes erfordert mittels einer Saugstrahlpumpe vergleichsweise viel Zeit. Zudem ist der erreichbare Druck zum Ausstossen der Absaugmasse aus der Kammer sehr begrenzt. In der Praxis dürfte sich diese Toilettenanlage kaum bewähren.

Der Erfindung liegt die Aufgabe zugrunde, eine Toilettenanlage der genannten Art zu schaffen, die bei geringem Wasserverbrauch funktionssicher und dauerhaft ist.

Die Aufgabe ist bei einer gattungsgemässen Toilettenanlage gemäss Anspruch 1 gelöst. Bei der erfindungsgemässen Toilettenanlage wird der Unter- bzw. Überdruck durch Bewegen des Kolbens erzeugt. Dies ermöglicht einen sehr schnellen Aufbau eines Unterdrucks, beispielsweise innerhalb eines Bruchteils einer Sekunde. Ein Überdruck kann ebenfalls sehr schnell und zudem mit einem Überdruck über 1 bar, beispielsweise 2 bar erzeugt werden. Ein weiterer Vorteil der erfindungsgemässen Toilettenanlage wird darin gesehen, dass der Hub und damit das absaugbare Volumen der Absaugmasse genau einstellbar ist. Es ist auch möglich, nacheinander zwei oder mehr Absaugzyklen durchzuführen. Damit ist mit sehr wenig Wasser ein sauberer Spülvorgang möglich. Der Kolben des Kolbenzylinders kann hier selbst als Dichtungsmittel dienen, das ein Entweichen schlechter Luft nach aussen verhindert. Eine flexible Membran oder dergleichen ist somit nicht erforderlich. Die Bewegung des Kolbens erfolgt gemäss einer Weiterbildung der Erfindung mittels eines Elektromotors. Dies ermöglicht in Verbindung mit einer Steuervorrichtung eine exakte und genaue Steuerung des Absaug- bzw. Ausstossvorgangs. Diese Vorgänge sind zudem einstellbar und an die jeweilige Toilettenschüssel anpassbar.

Ein Ausführungsbeispiel der Erfindung wird nachfolgend anhand der Zeichnungen näher erläutert. Es zeigen:
- Fig. 1: schematisch eine erfindungsgemässe Toilettenanlage,
- Fig. 2: eine weitere schematische Darstellung der erfindungsgemässen Toilettenanlage,
- Fig. 3: schematisch der zeitliche Verfahrensablauf eines Spülvorgangs und
- Fig. 4-6: schematisch das Ansaugen und Ausstossen von Absaugmasse.

Die Toilettenanlage weist gemäss den Fig. 1 und 2 eine Toilettenschüssel 5 auf, die trichterförmig ausgebildet und einen unteren Ausgang 5a aufweist. Dieser Ausgang 5a ist jedoch vergleichsweise klein und weist einen Querschnitt von beispielsweise 30 mm² auf. An der Unterseite dieses Ausganges 5a ist in einer Leitung 29 eine Saugleitung 6 angeschlossen, die ebenfalls einen vergleichsweise kleinen Querschnitt aufweist. Die Toilettenschüssel 5 ist mit einer Spülvorrichtung 1 spülbar und weist ein Spülrohr 3 auf, durch das Spülwasser in das Innere der Toilettenschüssel 5 einleitbar ist. Die Spülvorrichtung 1 kann ein Spülkasten oder eine andere geeignete Spülvorrichtung sein. Wesentlich ist jedoch, dass vergleichsweise wenig Spülwasser verwendet wird, beispielsweise weniger als ein Liter. Die Auslösung der Spülung erfolgt an einer Taste 2 oder an einer anderen geeigneten Auslösevorrichtung. Denkbar ist hier auch eine berührungslose oder automatische Auslösung.

In der Saugleitung 6 ist ein Ventil 7 angeordnet, das in einem geschlossenen Zustand die Saugleitung 6 absperrt und in geöffnetem Zustand den Durchgang zu einer Kammer 12 eines Kolbenzylinders 8 freigibt. Das Ventil 7 wird über eine Signalleitung 24 von einer Steuervorrichtung 26 gesteuert.

Der Kolbenzylinder 8 weist ein Gehäuse 9 auf, in dem ein Kolben 10 in den Richtungen des Doppelpfeiles 19 begrenzt verschiebbar ist. Der Kolben 10 unterteilt das Gehäuse 9 in eine untere Kammer 12 und in eine obere Kammer 13. Der Kolben 10 dichtet diese beiden Kammern 12 und 13 gegeneinander ab. Dazu ist an der Aussenseite des Kolbens 10 eine umlaufende Dichtung 10a angeordnet. Der Kolben 10 wird mit einem Motor 14, beispielsweise einem Elektromotor bewegt und ist mit dem Kolben 10 über eine Kolbenstange 11 verbunden, die wie ersichtlich mit dem einen Ende aus dem Gehäuse 9 herausragt. Bei der Bewegung des Kolbens 10 wird aus der Oberkammer 13 mittels Ventilen 22 und 23 Luft in die Umgebung ausgestossen, bzw. Frischluft aus der Umgebungsluft angezogen. Die Ventile 22 und 23 können einfache Klappenventile sein. Die Stromversorgung des Motors 14 erfolgt über eine Stromleitung 15. Über diese Leitung wird ebenfalls die Steuervorrichtung 26 versorgt. Die Steuervorrichtung 26 kann auch im Motor 14 integriert sein.

Die untere Kammer 12 weist einen Ausgang 12a auf, der wie ersichtlich an der untersten Stelle der unteren Kammer 12 angeordnet ist und an dem eine Druckleitung 17 angeschlossen ist. Die Druckleitung 17 kann ein flexibler Schlauch oder eine feste Rohrleitung sein. In der Nähe des Ausganges 12a befindet sich ein weiteres Ventil 16, das über eine Signalleitung 25 von der Steuervorrichtung 26 gesteuert ist. In einem Zustand ist der Durchgang zur Druckleitung 17 verschlossen und im anderen Zustand frei. Die untere Kammer 12 bildet eine Druckkammer und diese kann in die Toilettenschüssel 5 integriert sein und mit dieser eine Einheit bilden.

Die Druckleitung 17 weist einen Querschnitt auf, der in wesentlichen dem Querschnitt der Saugleitung 6 entsprechen kann. Dieser Querschnitt ist somit ebenfalls vergleichsweise klein und kann etwa mit demjenigen eines Gartenschlauches verglichen werden. Er kann vergleichsweise lang, beispielsweise mehrere Meter lang sein und führt gemäss Fig. 1 zu einem Fallrohr einer Entsorgungsleitung 18. Vorzugsweise weist die Druckleitung 17 ein vorderes Ende 17a auf, das vergleichsweise tief, beispielsweise mehrere Meter in eine Entsorgungsleitung 18 hineinragt. Die Druckleitung 17 ist beispielsweise durch einen seitlichen Stutzen 18a in die Entsorgungsleitung 18 eingeführt.

Nachfolgend wird die Arbeitsweise der erfindungsgemässen Toilettenanlage erläutert.

Der Ruhezustand der Toilettenanlage ist in Fig. 2 gezeigt. Die Ventile 7 und 16 sind geschlossen und der Kolben 10 befindet sich in der gezeigten unteren Stellung. Bei der Benutzung der Toilettenanlage kann die Spülvorrichtung 1 für eine Vorbenetzung der Innenseite 5b der Toilettenschüssel 5 betätigt werden. Durch die Benetzung sammelt sich in der Toilettenschüssel 5 die Absaugmasse 4, welche die Saugleitung 6 bis zum Ventil 7 füllt. Durch Betätigen der Auslösetaste 2 wird eine Spülung ausgelöst. Wasser gelangt hierbei durch das Spülrohr 3 in die Toilettenschüssel 5. Die hier verwendete Wassermenge wird über die Steuerung 6, und die Signalleitung 27 gesteuert. Vorzugsweise sind eine oder mehrere Düsen vorgesehen, welche hierbei die Innenseite 5b der Toilettenschüssel besprüht bzw. besprühen.

Nach dem Besprühen fährt der Kolben 10 etwa in die in Fig. 4 gezeigte Stellung. Vorzugsweise wird hier die oberste Stellung nicht ganz erreicht. Da die Ventile 7 und 16 noch geschlossen sind, wird dadurch in einer Kammer 12' ein Unterdruck erzeugt, der vorzugsweise kleiner als etwa 0,5bar ist. Gleichzeitig kann über die Steuervorrichtung 16 eine weitere Spülung der Toilettenschüssel 5 ausgelöst werden. Etwa gleichzeitig wird das Ventil 7 vergleichsweise schnell und somit im wesentlichen plötzlich geöffnet. Das schnelle Öffnen kann beispielsweise durch eine hier nicht gezeigte vorgespannte Feder erfolgen. Etwa gleichzeitig wird die Spülung der Toilettenschüssel 5 unterbrochen. Die untere Kammer 12' ist so gross, dass diese etwa zur Hälfte mit Luft und zur Hälfte mit Absaugmasse 4 gefüllt ist. Beim Ansaugen der Absaugmasse 4 werden die Feststoffe durch das plötzliche Einströmen in die unter Kammer 12' verkleinert, sodass die abgesaugte Absaugmasse 4' ähnlich einer Suspension vorliegt. Die Fig. 5 zeigt mit dem Pfeil 28 die Einströmrichtung der Absaugmasse 4 in die Unterkammer 12'. Über der Absaugmasse 4' befindet sich ein Luftpolster 21, das wie oben erwähnt, etwa das halbe Volumen der unteren Kammer 12' einnimmt.

Ist die Absaugmasse 4 abgesaugt, so wird das Ventil 7 geschlossen und der Kolben 10 fährt nach unten, wobei das Luftpolster 21 komprimiert und ein Überdruck von beispielsweise 2bar erzeugt wird. Nun wird das Ventil 16 geöffnet und infolge des Überdrukkes wird die Absaugmasse 4' in die Druckleitung 17 und schliesslich in die Entsorgungsleitung 18 ausgestossen. Anschliessend wird das Ventil 16 geschlossen. Bei der Bewegung des Kolbens 10 nach unten wird von der Umgebungsluft Frischluft über das Ventil 22 in die obere Kammer 13 eingeleitet. In der Regel ist die Druckleitung 17 wenigstens teilweise mit Absaugmasse 4' gefüllt. Um auch diese Absaugmasse auszustossen, wird vorzugsweise ein zweiter Spülvorgang ausgelöst. Hierbei wird die Toilettenschüssel 5 nochmals gespült und dieses Spülwasser wird mit dem oben erläuterten Vorgang angesaugt und anschliessend ausgestossen. Die Druckleitung 17 wird durch diesen weiteren Vorgang mit Wasser durchgespült und wenigstens teilweise gereinigt. Dieses weitere Spülwasser gelangt in die Entsorgungsleitung 18.

Die Saugleitung 6 mündet tangential und auch nach unten in die Druckkammer 12. Dies ergibt eine besonders günstige Dynamik der Absaugmasse 4 und damit das Ein- und Ausströmen dieser Masse 4 im Zylinder 8. Die Absaugmasse 4 strömt tangential und nach unten gerichtet in die Druckkammer 12 und spült damit sozusagen den Zylinder 8 und rotiert in der Druckkammer 12. Anschliessend wird die Absaugmasse 4 ausgestossen. Da alles in Bewegung ist, kann ein Absetzen in der Druckkammer 12 vermieden werden. Eventuell doch abgesetzte Teile werden wieder aufgespült. Ein Kontakt mit dem Kolben 10 und der Dichtung wird weitgehend vermieden.

## Patentansprüche

1. Toilettenanlage mit einer Toilettenschüssel (5), die mit einer Spülvorrichtung (1) spülbar ist, mit einer Leitung (29), die an der Toilettenschüssel angeschlossen ist und zu einer Entsorgungsleitung (18) führt, mit Mittel (8) zum Transportieren einer Absaugmasse (4) von der Toilettenschüssel (5) in die Leitung (29) und in die Entsorgungsleitung (18), welche Mittel (8) in der Leitung (29), zwei Ventile (7, 16) und zwischen diesen eine Druckkammer (12) aufweisen, in der zum Absaugen der Absaugmasse (4) aus der Toilettenschüssel (5) ein Unterdruck und für den Transport der abgesaugten Absaugmasse (4) in die Entsorgungsleitung (18) ein Überdruck erzeugbar ist, wobei die Druckkammer (12) als Kolbenzylinder ausgebildet ist, wobei die Leitung (29) eine Saugleitung (6) aufweist die zwischen der Toilettenschüssel (5) und dem Kolbenzylinder (8) angeordnet ist und der Kolben (10) zur Erzeugung des Über- bzw. Unterdrucks mit einem Antrieb (14) verbunden ist, **dadurch gekennzeichnet, dass** der Kolben (10) elektromechanisch angetrieben und der Antrieb (14) von einer Steuervorrichtung (26) gesteuert ist, wobei die genannten beiden Ventile (7, 16) ebenfalls von dieser Steuervorrichtung (26) gesteuert sind, wobei der Kolben (10) und die beiden Ventile (7, 16) von der Steuervorrichtung (26) so gesteuert sind, dass der genannte Unterdruck in der Druckkammer (12) bei geschlossenen Ventilen (7, 16) erzeugt wird und dass zum Absaugen der Absaugmasse (4) von der Toilettenschüssel (5) das entsprechende Ventil (7) nach erreichen des genannten Unterdrucks vergleichsweise schnell geöffnet wird, so dass Feststoffe durch das plötzliche einströmen in die Druckkammer (12) verkleinert werden, wobei die Saugleitung (6) tangential und nach unten in die Druckkammer (12) mündet und die Absaugmasse (4) tangential und nach unten gerichtet in die Druckkammer (12) strömt und in der Druckkammer (12) rotiert.

2. Toilettenanlage nach Anspruch 1, **dadurch gekennzeichnet, dass** an einem Ausgang (12a) der Druckkammer (12) eine Druckleitung (17) angeschlossen ist, durch die die Absaugmasse (4) in die Entsorgungsleitung (18) transportiert wird.

3. Toilettenanlage nach Anspruch 1 oder 2, **dadurch gekennzeichnet, dass** in der Druckkammer (12) ein Überdruck erzeugt wird, der grösser als 1 bar, vorzugsweise grösser als 1,5 bar ist.

4. Toilettenanlage nach einem der Ansprüche 1 bis 3, **dadurch gekennzeichnet, dass** der Hub des Kolbens (10) einstellbar ist.

5. Toilettenanlage nach einem der Ansprüche 1 bis 4, **dadurch gekennzeichnet, dass** die Druckkammer (12) mit der Toilettenschüssel (5) eine Einheit bildet.

6. Toilettenanlage nach Anspruch 5, **dadurch gekennzeichnet, dass** die Druckkammer (12) an ihrer untersten Stelle einen Ausgang (12a) aufweist, an dem eine Druckleitung (17) angeschlossen ist.

## Claims

1. A toilet system with a toilet pan (5), which can be flushed by a flushing arrangement (1), having a conduit (29) which is connected to the toilet pan and leads to a waste-disposal conduit (18), having means (8) for transporting a suction-extraction substance (4) from the toilet pan (5) into the conduit (29) and into the waste-disposal conduit (18), the means (8) having, in the conduit (29), two valves (7, 16) and, between the latter, a pressure chamber (12) in which it is possible to produce a negative pressure, for the suction extraction of the substance (4) from the toilet pan (5), and a positive pressure, for transporting the substance (4), once extracted by suction, into the waste-disposal conduit (18),it being the case that the pressure chamber (12) is designed as a piston cylinder, wherein the conduit (29) is provided with a suction line (6), which is arranged between the toilet pan (5) and the piston cylinder (8), wherein the piston (10) is connected to a drive (14) in order to produce the positive pressure and negative pressure, **characterized in that** the piston (10) is driven electromechanically and the the drive (14) is controlled by a control arrangement (26), the two valves (7, 16) mentioned above likewise being controlled by this control arrangement (26), wherein the piston (10) and the two valves (7, 16) are controlled by the control arrangement (26) in such a manner, that said negative pressure in the pressure chamber (12) is produced with closed valves (16, 7) and that in order to extract the substance (4) from the toilet pan (5) the valve (7) is opened comparatively quickly after the negative pressure is reached, so that they are reduced in size by suddenly flowing into the pressure chamber (12), wherein the suction line (6) opens tangentially and downwardly into the pressure chamber (12) and the substance (4) flows tangentially and in a downwardly directed manner into the pressure chamber (12) and rotates in the pressure chamber (12).

2. The toilet system as claimed in claim 1, **characterized in that** connected to an outlet (12a) of the pressure chamber (12) is a pressure line (17), through which the substance (4) is transported into the waste-disposal conduit (18).

3. The toilet system as claimed in one of claims 1 or 2, **characterized in that** a positive pressure which is greater than 1 bar, preferably greater than 1.5 bar, is produced in the pressure chamber (12).

4. The toilet system as claimed in one of claims 1 to 3, **characterized in that** it is possible to adjust the stroke of the piston (10).

5. The toilet system as claimed in one of claims 1 to 7, **characterized in that** the pressure chamber (12) forms a unit with the toilet pan (5).

6. The toilet system as claimed in claim 5, **characterized in that**, at its lowermost point, the pressure chamber (12) has an outlet (12a) to which a pressure line (17) is connected.

## Revendications

1. Système de toilettes doté d'une cuvette de toilettes (5) qui peut être rincée à l'aide d'un dispositif de rinçage (1), d'une conduite (29) qui est raccordée à la cuvette de toilettes et mène à une conduite d'évacuation (18), de moyens (8) pour transporter une masse d'aspiration (4) de la cuvette de toilettes (5) dans la conduite (29) et dans la conduite d'évacuation (18) qui présentent des moyens (8) dans la conduite (29), deux soupapes (7, 16) et entre celles-ci une chambre de compression (12), dans laquelle peuvent être générées une dépression pour aspirer la masse d'aspiration (4) de la cuvette de toilettes (5) et une surpression pour transporter la masse d'aspiration aspirée (4) dans la conduite d'évacuation (18), la chambre de compression (12) étant réalisée comme un cylindre à piston, la conduite (29) présentant une conduite d'aspiration (6) qui est disposée entre la cuvette de toilettes (5) et le cylindre à piston (8) et le piston (10) étant relié à un entraînement (14) pour générer la surpression ou la dépression, **caractérisé en ce que** le piston (10) est entraîné électromécaniquement et l'entraînement (14) est commandé par un dispositif de commande (26), les deux soupapes (7, 16) citées étant également commandées par ce dispositif de commande (26), le piston (10) et les deux soupapes (7, 16) étant commandés par le dispositif de commande (26) de telle sorte que la dépression citée soit générée dans la chambre de compression (12) lorsque les soupapes (7, 16) sont fermées et **en ce que** pour l'aspiration de la masse d'aspiration (4) de la cuvette de toilettes (5), la soupape (7) correspondante est ouverte relativement rapidement, une fois la dépression citée atteinte de sorte que des matières solides soient réduites en pénétrant soudainement dans la chambre de compression (12), la conduite d'aspiration (6) débouchant tangentiellement et vers le bas dans la chambre de compression (12) et la masse d'aspiration (4) passant tangentiellement et dirigée vers le bas dans la chambre de compression (12) et tournant dans la chambre de compression (12).

2. Système de toilettes selon la revendication 1, **caractérisé en ce qu'**à une sortie (12a) de la chambre de compression (12) est raccordée une conduite de refoulement (17), au travers de laquelle la masse d'aspiration (4) est transportée dans la conduite d'évacuation (18).

3. Système de toilettes selon la revendication 1 ou 2, **caractérisé en ce qu'**une surpression est générée dans la chambre de compression (12), laquelle est supérieure à 1 bar, de préférence à 1,5 bar.

4. Système de toilettes selon l'une quelconque des revendications 1 à 3, **caractérisé en ce que** la course du piston (10) peut être réglée.

5. Système de toilettes selon l'une quelconque des revendications 1 à 4, **caractérisé en ce que** la chambre de compression (12) forme une unité avec la cuvette de toilettes (5).

6. Système de toilettes selon la revendication 5, **caractérisé en ce que** la chambre de compression (12) présente à son point le plus bas une sortie (12a), à laquelle est raccordée une conduite de refoulement (17).
